# EUROPÄISCHE PATENTSCHRIFT

(11) **EP 0 239 823 B1**
(45) Veröffentlichungstag und Bekanntmachung des Hinweises auf die Patenterteilung: **03.05.1989**
(21) Anmeldenummer: 87103066.4
(22) Anmeldetag: 04.03.1987
(51) Int. Cl.: E06B 3/96, E05D 15/06

(54) **Schiebeflügel für Fenster oder Türen**
Sliding wing for windows or doors
Panneau coulissant pour portes ou fenêtres

(30) Priorität: 03.04.1986 DE 3611109
(43) Veröffentlichungstag der Anmeldung: 07.10.1987
(73) Patentinhaber: SCHÜCO International GmbH & Co., D-33609 Bielefeld (DE)
(72) Erfinder: Habicht, Siegfried, D-4811 Leopoldshöhe (DE); Drees, Gerhard, D-4800 Bielefeld 1 (DE)
(74) Vertreter: Stracke, Alexander, Dipl.-Ing.

(56) Entgegenhaltungen:
- DE-A- 2 507 393
- FR-A- 2 087 143
- FR-A- 2 160 633
- FR-A- 2 332 406
- GB-A- 2 103 327
- US-A- 3 425 725

## Beschreibung

Die vorliegende Erfindung betrifft einen Schiebeflügel für Fenster oder Türen mit einem Rahmen, bei dem die Rahmenholme stumpf zusammengesetzt und durch Eckverbinder miteinander verbunden sind (vgl. z.B. DE-A 2 507 393).

Eckverbinder zur Verbindung der Rahmenholme sind in den unterschiedlichsten Ausführungsformen bekannt.

Eine Möglichkeit die Rahmenholme miteinander zu verbinden besteht darin, sie miteinander zu verschrauben, wobei jeweils eine Schraube eine Steck- öffnung eines Rahmenholmes durchtritt und in einen Schraubkanal des anderen Rahmenholmes eingeschraubt ist. Obwohl diese Art der Eckverbindung augenscheinlich recht einfach ist, sind jedoch Nachteile zu beklagen, die einer optimalen Verwendung entgegenstehen.

So muß beispielsweise bei einem als Rahmenprofil ausgebildeten Rahmenholm der Schraubkanal angeformt sein, und zwar zweckmäßigerweise im Innern des Rahmenholmes. Da derartige Rahmenprofile vorzugsweise im Strangpreßverfahren hergestellt werden, ergibt sich zwangsläufig, daß der oder die Schraubkanäle ebenfalls während des Strangpressens angeformt werden, so daß sie exakt der Länge des übrigen Rahmenprofiles entsprechen.

Hinsichtlich der tatsächlich erforderlichen Schraubkanallänge ergibt sich dadurch natürlich eine erhebliche Überdimensionierung, die nicht nur zu einem unnötig hohen Materialverbrauch führt, sondern auch dazu beiträgt, daß das Gewicht eines derartigen Rahmenholmes ein wünschenswertes Maß überschreitet. Insbesondere in Bezug auf die Verringerung von Transportkosten ist jedoch eine Gewichtseinsparung wünschenswert und sinnvoll.

Weiter werden bislang die für ein einwandfreies Gleiten des Schiebeflügels erforderlichen Laufrollen in den unteren horizontalen Rahmenholm, in dem Profilierungen vorgesehen sind, die die Laufrollen in vertikaler Richtung arretieren, eingebracht, indem entweder die Laufrollen vor einem Zusammenbau der Rahmenholme die Laufrollen seitlich in den horizontalen Rahmenholm eingeschoben werden, wobei allerdings bei einer erforderlichen Reparatur der Laufrollen der verglaste Flügel demontiert werden muß, oder die Laufrollen werden nach dem Zusammenfügen der Rahmenholme seitlich in den horizontalen unteren Rahmenholm eingeführt. Zu diesem Zweck sind relativ große Ausklinkungen im vertikalen Rahmenholm vorgesehen durch die Laufrollen eingeführt werden können. Um eine erforderliche Abdichtung auch in dem Bereich der Ausklinkungen zu erreichen, wird als zusätzliche Maßnahme bisher ein entsprechend ausgeformtes Abdichtstück in die Ausklinkungen eingefügt und verankert.

In diesem Zusammenhang wirkt sich auch der oben erwähnte Schraubkanal nachteilig aus, da er in den Raum hineinragt, in dem die Laufrollen angeordnet sind. Zwangsläufig wird dadurch der für die Laufrollen zur Verfügung stehende Bereich eingeengt, was nicht nur die Montage sondern auch eine evtl. Demontage der Laufrollen erschwert.

Der vorliegenden Erfindung liegt daher die Aufgabe zugrunde, einen Schiebeflügel der gattungsgemäßen Art so zu gestalten, daß der Zusammenbau der Rahmenholme sowie die Montage bzw. die Demontage der Laufrollen erleichtert und die Herstell- und Vertriebskosten insgesamt gesenkt werden.

Diese Aufgabe wird erfindungsgemäß dadurch gelöst, daß jeder Eckverbinder zweiteilig ausgebildet, jedes Verbinderteil formschlüssig in einem der die Rahmenecke bildenden Holme eingesteckt ist, die Verbinderteile durch mindestens ein Befestigungsmittel verbunden sind und das jeweils an dem horizontalen Rahmenholm festgelegte Verbinderteil mit Verankerungsmitteln für ein mindestens eine Laufrolle aufweisendes Gehäuse versehen ist.

Durch diese konstruktiven Maßnahmen ist es nun möglich, sowohl die Rahmenholme in den Eckbereichen einfach und fest miteinander zu verbinden, als auch gleichzeitig eine Festlegungsmöglichkeit für die Laufrollen zu schaffen, ohne zusätzliche aufwendige Befestigungsmittel vorzusehen. Durch den Formschluß beider Eckverbinderteile ist ein sicherer Verbund ohne aufwendige Bearbeitung der Rahmenholme erzielbar, wobei lediglich einfache Ausstanzungen innerhalb der Rahmenprofile ausreichen den Verbinderteilen ausreichenden Halt zu ermöglichen. Dabei sind die Ausstanzungen so gehalten, daß sie zum einen an dem äußeren Erscheinungsbild jedes Rahmenholmes nichts ändern und daß zum andern auf nachträgliche Abdeckungen durch Abdeckteile verzichtet werden kann.

Dadurch wiederum ergibt sich der Vorteil, daß an den Außenbereichen der Rahmenholme vorgesehene umlaufende Nuten zur Aufnahme von Dichtungen weitgehend unberührt bleiben, so daß sich auch hinsichtlich der Abdichtung keine Problemzonen mehr ergeben.

Erfindungsgemäß weist das am horizontalen Rahmenholm festgelegte Verbinderteil Verankerungsmittel für ein Laufrollengehäuse auf, in dem mindestens eine Laufrolle angeordnet ist. Bei einer bevorzugten Ausführung dieses Verbinderteiles ist das Laufrollengehäuse ebenfalls formschlüssig festlegbar, wobei dann miteinander korrespondierende Rastmittel für eine sichere Verankerung des Laufrollengehäuses an dem entsprechenden Verbinderteil sorgen. Besonders vorteilhaft ist dabei, daß eine Festlegung des Laufrollengehäuses an dem Verbinderteil ohne Zuhilfenahme von Werkzeugen erfolgen kann. Überdies ist eine einwandfreie Lagefixierung bei der Montage des Laufrollengehäuses gegeben, und zwar so, daß ein Einbringen des Laufrollengehäuses in den Rahmenholm auch dann ohne weiteres möglich ist, wenn der Festlegungsbereich nicht frei einsehbar ist. Dies ist insbesondere dann sehr vorteilhaft, wenn aufgrund einer erforderlichen Reparatur das Laufrollengehäuse demontiert werden muß, wobei es bei dieser Demontage nicht unbedingt erforderlich ist, den Schiebeflügel als Ganzes auszubauen.

Ein weiterer Gedanke der Erfindung sieht vor, das Laufrollengehäuse bei einer Bestückung mit zwei Laufrollen an dem entsprechenden Verbinderteil im Sinne einer Wippe festzulegen, so daß das Verankerungsteil zwischen den beiden Laufrollen angeordnet ist und für diese die Möglichkeit einer vertikalen Bewegung besteht. Durch diese Ausgestaltung ist immer eine gleichmäßige Lastabtragung auf die beiden Laufrollen garantiert, so daß Unregelmäßigkeiten einer Laufschiene, auf der die Laufrollen geführt werden, hinsichtlich ihres Verlaufes ohne Einfluß auf den Bewegungsablauf bzw. auf die Belastung der einzelnen Laufrollen bleiben.

Weitere vorteilhafte Ausgestaltungen der Erfindung sind in den Unteransprüchen gekennzeichnet.

Ausführungsbeispiele der Erfindung werden nachfolgend anhand beigefügter Zeichnungen beschrieben.

Es zeigen:
Fig. 1 eine Seitenansicht einer Rahmenecke eines erfindungsgemäß ausgebildeten Schiebeflügels in einer Schnittdarstellung,
Fig. 2 eine Einzelheit der Erfindung gesehen in Richtung des Pfeiles II in Fig. 1,
Fig. 3 einen Querschnitt durch die Rahmenecke gemäß der Linie 111-111 in Fig. 1,
Fig. 4 einen weiteren Querschnitt durch die Rahmenecke gemäß der Linie IV-IV,
Fig. 5 eine teilweise Seitenansicht eines erfindungsgemäß ausgebildeten Laufrollengehäuses mit zugeordneter Laufrolle in Explosivdarstellung.

In der Figur 1 ist die untere Rahmenecke eines Schiebeflügels dargestellt, die durch zwei stumpf zusammengesetzte Rahmenholme 1, 2 gebildet wird.

Durch entsprechende Ausklinkungen beider Rahmenholme 1, 2 sind diese ineinander geschoben, und zwar so, daß sie an ihren Außenflächen bündig abschließen.

Mit Hilfe eines Eckverbinders 3 sind die Rahmenholme 1, 2 miteinander verbunden. Ein Verbinderteil 4 des Eckverbinders 3 ist in einer Längsnut des vertikalen Rahmenholmes 1 angeordnet. Rechtwinklig dazu ist ein weiteres Verbinderteil 5 formschlüssig in dem horizontalen Rahmenholm 2 in der Art festgelegt, daß zwei angeformte Haken 7, die abständig zueinander verlaufen und deren Hakenöffnungen gleichgerichtet sind, eine Innenwandung 9 des Rahmenholmes 2 im Bereich jeweils einer Ausnehmung 8 durchtreten und die Innenwandung 9 bereichsweise übergreifen. Durch ein Befestigungsmittel 10, das im vorliegenden Ausführungsbeispiel als Senkkopfschraube ausgebildet ist, die einerseits das Verbinderteil 4 und eine anliegende Innenwandung des Rahmenholmes 1 durchtritt und andererseits in eine Gewindebohrung des Verbinderteiles 5 eingedreht ist, sind die beiden Verbinderteile 4,5 und dadurch auch die Rahmenholme 1, 2 fest miteinander verbunden. Zwischen der dem Verbinderteil 5 zugewandten Seite der Innenwandung 11 des Rahmenholmes 1 und der entsprechenden Stirnfläche des Verbinderteiies 5 ist ein Spielraum 12 vorgesehen, der ein einwandfreies Festschrauben der Verbinderteile 4, 5 ermöglicht, wobei sich der Schraubenkopf des Befestigungsmittels 10 an dem Verbinderteil 4 abstützt.

Zur Verringerung der Flächenpressung ist das Verbinderteil 4 relativ großflächig gehalten, so daß auch dann, wenn die Rahmenholme 1, 2 aus einem weichen Material, beispielsweise aus einem Leichtmetall, hergestellt sind, durch den Anpreßdruck beim Verbinden der Verbinderteile 4, 5 keine Beschädigung der entsprechend beanspruchten Flächen auftritt. In einer Nut des Verbindungsteiles 4 ist ein Gummipuffer 13 formschlüssig festgelegt, der in Richtung der freien Außenseite des Rahmenholmes 1 weist und über die zugeordnete Außenseite des Verbindungsteiles 4 hinausragt, so daß er beim Schließen des Schiebeflügels einen elastischen Anschlag bildet.

Insbesondere in der Figur 1 ist sehr deutlich erkennbar, wie aufgrund der erfindungsgemäßen Ausgestaltung des Schiebeflügels an den Außenkanten der Rahmenholme 1, 2 angeordnete Dichtungsleisten 14 ohne Unterbrechung zueinander geführt werden, so daß auch hier keinerlei Einschränkung der Funktionsfähigkeit hingenommen werden muß.

An dem in den Rahmenholm 2 eingehakten Verbinderteil 5 ist ein Rastbolzen 15 vorgesehen, der mittels eines Verbindungssteges 16 mit dem Verbinderteil 5 verbunden ist. Der Rastbolzen 15 verläuft quer zur Längsachse des Rahmenholmes 2 und bildet ein Verankerungsmittel und Pendellager für ein Laufrollengehäuse 17, in dem in symmetrischer Anordnung zu dem Rastbolzen 15 rechts und links je eine Laufrolle 18 festgelegt ist.

Der Rastbolzen 15 liegt in einer langlochförmigen, nach außen hin offenen Ausnehmung 19, wobei deren Länge geringer ist als der Abstand zwischen der Rastbolzenaußenkante und der zugeordneten Außenseite des Verbinderteiles 5. Durch diese Maßnahme ist das Laufrollengehäuse 17 nach Art einer Wippe aufgehängt und kann so erforderlichenfalls entsprechende vertikale Bewegungen vollführen.

Mit Hilfe einer Klammer 20, die vorzugsweise aus elastischem Material hergestellt ist, eine Durchbrechung 21 des Laufrollengehäuses 17 durchtritt, sich mit ihrer Unterseite auf der zugeordneten Außenfläche des Laufrollengehäuses 17 abstützt und mit ihren Klammerarmen den Rastbolzen 15 umgreift, wird das Laufrollengehäuse 17 in vertikaler Richtung arretiert, wobei jedoch gleichzeitig dessen erwünschte Pendelmöglichkeit voll erhalten bleibt.

Wie die Figur 2 sehr deutlich zeigt, ist die, einer nicht dargestellten Laufschiene zugewandte Außenseite der Klammer 20 im Querschnitt konkav ausgebildet. Da diese Ausformung der Ausformung der bekannten Laufrollen entspricht, die wiederum dem Profil einer Laufschiene angepaßt sind, ergibt sich für den Fall, daß beispielsweise bei einem Defekt eine Laufrolle nicht mehr zum Einsatz kommen sollte eine trotzdem einwandfreie Führung des Schiebeflügels auf der Laufschiene.

Die Ausgestaltung des Verbinderteiles 4 ist besonders deutlich in der Figur 4 zu erkennen. Hier ist ebenso wie in der Figur 1 zu sehen, daß im unteren Bereich des Verbinderteiles 4 sich gegenüberliegende Nuten vorgesehen sind, in denen die Dichtungsleisten 14, die in Nuten des horizontalen Rahmenholmes 2 angeordnet sind, fortgeführt werden.

Um eine bequeme und schnelle Montage des Verbinderteiles 4 zu ermöglichen, ist als Arretierungshilfe eine Nase 22 angeformt, die in eine entsprechende Ausnehmung der Innenwandung 11 eingreift und dort angeschlagen wird. Eine deckungsgleiche Lage einer Durchtrittsöffnung im Verbinderteil 4, in der Innenwandung 11 sowie der Gewindebohrung 23 im Verbinderteil 5 ist dadurch auf einfache Art und Weise einnehmbar.

Eine erfindungsgemäße Ausgestaltung des Laufrollengehäuses ist in der Figur 5 dargestellt. Zwei trapezförmig ausgebildete Lagerbleche 25, die die beiden Seitenflächen der Laufrolle 18 weitgehend abdecken, sind über jeweils einen Schlitz 27 auf eine Achse 26 der Laufrolle 18 aufgeschoben. Der Schlitz 27 verjüngt sich dabei vorzugsweise in Richtung der Achse 26. Mitsamt den Lagerblechen 25, die mit ihrer kürzeren Grundlinie in Richtung des Laufrollengehäuses 17 weisen, wird die Laufrolle 18 in eine rechteckförmige Tasche 24 des Laufrollengehäuses 17 eingebracht. Dabei verformen sich die Lagerbleche 25 derart, daß ihre längere Grundfläche zusammengedrückt wird, so daß die Achse 26 eingeklemmt ist. Selbstverständlich muß dabei die kürzere Grundfläche des Lagerbleches geringfügig kleiner und die längere Grundfläche geringfügig größer als das entsprechende Maß der Tasche 24 sein. Durch diese Maßnahme ist es möglich, ohne zusätzliche Befestigungsmittel die Laufrollen 18 sicher zu arretieren.

Wie ebenfalls besonders deutlich aus der Figur 4 ersichtlich ist, ist das Verbinderteil 4 im unteren Bereich gabelförmig gestaltet, und zwar so, daß das Laufrollengehäuse 17 auch von der Stirnseite des horizontalen Rahmenholms 2 her einführbar ist. Zu diesem Zweck weist auch die Innenwandung 11 des vertikalen Rahmenholms eine entsprechende Ausklinkung auf. Im übrigen Bereich liegt das Verbinderteil 4 vollflächig auf der Innenwandung 11 auf.

### Bezugszeichenliste

1 Rahmenholm
2 Rahmenholm
3 Eckverbinder
4 Verbinderteil
5 Verbinderteil
6 Nut
7 Haken
8 Ausnehmung
9 Innenwandung
10 Befestigungsmittel
11 Innenwandung
12 Spielraum
13 Gummipuffer
14 Dichtungsleiste
15. Rastbolzen
16 Verbindungssteg
17 Laufrollengehäuse
18 Laufrolle
19 Ausnehmung
20 Klammer
21 Durchbrechnung
22 Nase
23 Gewindebohrung
24 Tasche
25 Lagerblech
26 Achse
27 Schlitz

## Patentansprüche

1. Schiebeflügel für Fenster oder Türen mit einem Rahmen, bei dem die Rahmenholme (1, 2) stumpf zusammengesetzt und durch Eckverbinder (3) miteinander verbunden sind, dadurch gekennzeichnet, daß jeder Eckverbinder (3) zweiteilig ausgebildet, jedes dieser Verbinderteile (4, 5) formschlüssig in einem der die Rahmenecke bildenden Holme (1, 2) eingesteckt ist, die Verbinderteile (4, 5) durch mindestens ein Befestigungsmittel (10) lösbar verbunden sind und das jeweils an dem horizontalen Rahmenholm (2) festgelegte Verbinderteil (5) mit Verankerungsmitteln (15) für ein mindestens eine Laufrolle (18) aufweisendes von diesen lösbaren Gehäuse (17) versehen ist.

2. Schiebeflügel nach Anspruch 1, dadurch gekennzeichnet, daß das Verbinderteil (5) des horizontalen Rahmenholms (2) mindestens einen Haken (7) aufweist, der eine Ausnehmung (8) einer Innenwand (9) des Rahmenholms (2) durchtritt und die Innenwand (9) in Richtung des vertikalen Rahmenholms (1) übergreift.

3. Schiebeflügel nach Anspruch 2, dadurch gekennzeichnet, daß zwei Haken (7) vorgesehen sind, die mit Abstand zueinander verlaufen und deren Hakenöffnung jeweils gleich gerichtet ist.

4. Schiebeflügel nach Anspruch 1, dadurch gekennzeichnet, daß das Befestigungsmittel (10) aus einer Schraube besteht, die in Längsrichtung des horizontalen Rahmenholms (2) angeordnet ist, sich mit ihrem Kopf am Verbinderteil (4) abstützt, eine Innenwandung (11) des Rahmenholmes (1) durchtritt und in eine Gewindebohrung (23) des Verbinderteiles (5) eingedreht ist.

5. Schiebeflügel nach Anspruch 1, dadurch gekennzeichnet, daß das Verbinderteil (4) einen Gummipuffer (13) aufweist, der die der Außenseite des Rahmenholmes (1) zugewandte Außenfläche des Verbinderteiles (4) überragt.

6. Schiebeflügel nach Anspruch 5, dadurch gekennzeichnet, daß der Gummipuffer (13) in einer Nut des Verbinderteiles (4) formschlüssig einliegt.

7. Schiebeflügel nach Anspruch 1, dadurch gekennzeichnet, daß das Verbinderteil (4) im unteren Bereich gabelförmig ausgebildet ist, wobei die Länge der Gabel etwa dem Abstand zwischen der Unterkante des horizontalen Rahmenholms (2) und der Unterseite des Verbinderteiles (5) entspricht.

8. Schiebeflügel nach Anspruch 7, dadurch gekennzeichnet, daß mindestens eine Gabelzinke eine Nase (22) aufweist, die in einer Aussparung der Innenwandung (11) einliegt und an der Innenwandung (11) anschlägt.

9. Schiebeflügel nach Anspruch 1, dadurch gekennzeichnet, daß das Verankerungsmittel des Verbinderteiles 5 als Rastbolzen (15) ausgebildet ist, der quer zur Längsrichtung des Rahmenholmes (1) verläuft und mittels eines Verbindungssteges (16) mit dem Verbinderteil (5) im übrigen verbunden ist.

10. Schiebeflügel nach Anspruch 1 oder 9, bei dem zwei hintereinanderliegende Laufrollen vorgesehen sind, dadurch gekennzeichnet, daß der Rastbolzen (15) in einer langlochförmigen, in Richtung des Verbinderteiles (5) offenen Ausnehmung (19) einliegt, die zwischen den Laufrollen (18) im Laufrollengehäuse (17) vorgesehen ist.

11. Schiebeflügel nach Anspruch 10, dadurch gekennzeichnet, daß die Länge der Ausnehmung (19) kleiner ist als der äußere Abstand des Rastbolzens (15) zur ihm zugewandten Außenseite des Verbinderteiles (5).

12. Schiebeflügel nach einem der Ansprüche 9 bis 11, dadurch gekennzeichnet, daß das Laufrollengehäuse (17) an dem Rastbolzen (15) mit einer Klammer (20) festgelegt ist, die eine Durchbrechung (21) des Laufrollengehäuses (17) durchtritt, sich einerseits an der Unterseite des Laufrollengehäuses (17) abstützt und andererseits den Rastbolzen (15) umgreift.

13. Schiebeflügel nach Anspruch 12, dadurch gekennzeichnet, daß die Klammer aus einem elastischem Material, beispielsweise aus Kunststoff besteht.

14. Schiebeflügel nach Anspruch 12 oder 13, dadurch gekennzeichnet, daß die dem Laufrollengehäuse (17) abgewandte Außenseite der Klammer (20) im Querschnitt konkav ausgebildet ist.

15. Schiebeflügel nach Anspruch 14, dadurch gekennzeichnet, daß die konkave Wölbung der Klammer (20) etwa der Wölbung der Laufrollen (18) entspricht.

16. Schiebeflügel nach Anspruch 1 oder 10, dadurch gekennzeichnet, daß die Laufrollen (18) in rechteckförmigen Taschen (24) des Laufrollengehäuses (17) festgelegt sind.

17. Schiebeflügel nach Anspruch 16, dadurch gekennzeichnet, daß an den Seitenflächen der Laufrollen (18) trapezförmige Lagerbleche (25) vorgesehen sind, deren jeweils kürzere, dem Inneren des Laufrollengehäuses (17) zugewandte Grundlinie geringfügig kleiner und die nach außen gewandte längere Grundlinie geringfügig größer als die zugeordnete Breite der Tasche (24) ist.

18. Schiebeflügel nach Anspruch 17, dadurch gekennzeichnet, daß jedes Lagerblech (25) zur Aufnahme einer Achse (26) der Laufrolle (18) einen Schlitz (27) aufweist.

19. Schiebeflügel nach Anspruch 18, dadurch gekennzeichnet, daß sich der Schlitz (27) in Richtung der Achse (26) verjüngt.

20. Schiebeflügel nach Anspruch 1, dadurch gekennzeichnet, daß zwischen der dem vertikalen Rahmenholm (1) zugewandten Stirnseite des Verbinderteiles (5) und der Innenwandung (11) des Rahmenholmes (1) ein Spielraum (12) gebildet ist.

## Claims

1. Sliding satch for windows or doors, having a framing for which the stiles and rails (1, 2) are assembled in a butt-jointed fashion and connected to each other by corner links (3), characterized in that each corner link (3) is of a two-piece construction that each of these link sections (4, 5) is positively inserted into a stile and rail assembly constituting a framing corner, that the link sections (4, 5) are detachably connected by at least one fastener (10), and that link section (5) fixed to the rail (2) is provided with anchoring means (15) for a housing (17) acco- modating at least one roller (18) and being detachably connected therewith.

2. Sliding satch according to Claim 1, characterized in that the link section (5) of the rail (2) has at least one hook (7) passing through an internal wall (9) of the rail (2) and overlapping the internal wall (9) towards the stile (1).

3. Sliding satch according to Claim 2, characterized in that there are provided two hooks (7) located at a distance to each other and having their hook openings face in the same direction.

4. Sliding satch according to Claim 1, characterized in that the fastener (10) consists of a screw arranged in longitudinal direction of the rail (2), abutting by its head to the link section (4), passing through an internal wall (11) of the stile (1), and being screwed into a tapped hole (23) of the link section (5).

5. Sliding satch according to Claim 1, characterized in that the link section (4) has a rubber buffer (13) extending over the outer face of the link section (4) facing the outer face of the stile (1).

6. Sliding satch according to Claim 5, characterized in that the rubber buffer (13) is positively embedded in a groove of the link section (4).

7. Sliding satch according to Claim 1, characterized in that the link section (4) is bifurcated at its lower portion, where the length of the bifurcation corresponds about to the distance between the lowed edge of the rail (2) and the underside of the link section (5).

8. Sliding satch according to Claim 7, characterized in that at least one leg of the bifurcation has a lug (22) inserted in a recess of the internal wall (11) and abutting to the internal wall (11).

9. Sliding satch according to Claim 1, characterized in that the anchoring means of the link section (5) is designed as a stop bolt (15) extending transversely to the longitudinal axis of the stile (1) and being connected to the link section (5) by a connecting web.

10. Sliding satch according to Claims 1 or 2, wherein two rollers arranged one after the other are provided, characterized in that the stop bolt (15) is inserted in an oblong recess (19) opening towards the link section (5) and being provided between the rollers (18) within the roller housing (17).

11. Sliding satch according to Claim 10, characterized in that the length of the recess (19) is smaller than the outer distance of the stop bolt (15) to the outside of the link section (5) facing it.

12. Sliding satch according to any one of the Claims 9 through 11, characterized in that the roller housing (17) is fixed to the stop bolt (15) by a clamp passing through an opening (21) of the roller housing (17) and abutting at one end on the underside of the roller housing (17) while encompassing by its opposite end the stop bolt (15).

13. Sliding satch according to Claim 12, characterized in that the clamp consists of flexible material, e.g. of plastic.

14. Sliding satch according to Claims 12 or 13, characterized in that the outside of the clamp (20) facing away from the roller housing (17) has a concave cross section.

15. Sliding satch according to Claim 14, characterized in that the concavity of the clamp (20) corresponds about to the arching of the rollers (18).

16. Sliding satch according to Claims 1 or 10, characterized in that the rollers (18) are fixed within rectangular pockets (24) of the roller housing (17).

17. Sliding satch according to Claim 16, characterized in that there are provided to the lateral faces of the rollers (18) trapezoidal bearing plates (25) whose shorter base lines facing the inside of the roller housing (17) are slightly smaller, whereas their longer base lines facing outwards are slightly greater, than the associated width of the pocket (24).

18. Sliding satch according to Claim 17, characterized in that each bearing plate (25) as a slot (27) provided for accomodation of an axle (26) of the roller (18).

19. Sliding satch according to Claim 18, characterized in that the slot (17) converges towards the axle (26).

20. Sliding satch according to Claim 1, characterized in that there is a clearance between the front of the link section (5) facing the stile (1) and the internal wall (11) of the stile (1).

## Revendications

1. Battant coulissant pour fenêtres ou portes, avec un châssis dont les montants (1, 2) sont réunis bout à bout et sont mutuellement assemblés par des connecteurs d'angle (3), caractérisé en ce que chaque connecteur d'angle (3) est réalisé en deux parties, chacune de ces parties de connecteur (4, 5) est emboîtée par complémentarité de forme dans un des montants (1, 2) formant les coins du châssis, les parties de connecteur (4, 5) sont assemblées de manière amovible par au moins un moyen de fixation (10), et la partie de connecteur (5) respectivement fixée sur le montant de châssis horizontal (2) est munie d'un moyen d'ancrage (15) pour un boîtier (17) amovible, présentant au moins un galet de roulement (18).

2. Battant coulissant selon la revendication 1, caractérisé en ce que la partie de connecteur (5) du montant de châssis horizontal (2) présente au moins un crochet (7) qui traverse un évidement (8) d'une paroi intérieure (9) du montant de châssis (2), et recouvre la paroi intérieure (9) en direction du montant de châssis vertical (1).

3. Battant coulissant selon la revendicaton 2, caractérisé en ce que deux crochets (7) sont prévus, qui s'étendent à distance l'un de l'autre et dont les ouvertures respectives sont tournées dans le même sens.

4. Battant coulissant selon la revendication 1, caractérisé en ce que le moyen de fixation (10) consiste en une vis qui est disposée dans le sens longitudinal du montant de châssis horizontal (2), s'appuie par sa tête contre la partie de connecteur (4), traverse une paroi intérieure (11) du montant de châssis (1), et est vissée dans un alésage fileté (23) de la partie de connecteur (5).

5. Battant coulissant selon la revendication 1, caractérisé en ce que la partie de connecteur (4) présente un tampon en caoutchouc (13), qui dépasse en hauteur la face extérieure de la partie de connecteur (4) qui est tournée vers le côté extérieur du montant de châssis (1).

6. Battant coulissant selon la revendication 5, caractérisé en ce que le tampon en caoutchouc (13) s'insère par complémentarité de forme dans une rainure de la partie de connecteur (4).

7. Battant coulissant selon la revendication 1, caractérisé en ce que la partie de connecteur (4) est configurée en fourche dans sa région inférieure, la longueur de la fourche étant approximativement égale à la distance entre le bord inférieur du montant de châssis horizontal (2) et le côté inférieur de la partie de connecteur (5).

8. Battant coulissant selon la revendication 7, caractérisé en ce qu'au moins un bras de fourche présente un ergot (22) qui s'insère dans un évidement de la paroi intérieure (11), et qui bute contre la paroi intérieure (11).

9. Battant coulissant selon la revendication 1, caractérisé en ce que le moyen d'ancrage de la partie de connecteur (5) est réalisée sous la forme d'un goujon enclenchable (15) qui s'étend perpendiculairement au sens longitudinal du montant de châssis (1 et qui est assemblé à la partie de connecteur (5) par l'intermédiaire d'une nervure de liaison (16).

10. Battant coulissant selon la revendication 1 ou 9, dans lequel sont prévus deux galets de roulement disposés l'un à la suite de l'autre, caractérisé en ce que le goujon enclenchable (15) s'insère dans un évidement (19) en forme d'orifice oblong, ouvert en direction de la partie de connecteur (5), qui est prévu entre les galets de roulement (18) dans le boîtier de galets de roulement (17).

11. Battant coulissant selon la revendication 10, caractérisé en ce que la longueur de l'évidement (19) est inférieure à la distance extérieure entre le goujon enclenchable (15) et le côté extérieur de la partie de connecteur (5) qui est tourné vers ce goujon.

12. Battant coulissant selon l'une quelconque des revendications 9 à 11, caractérisé en ce que le boîtier de galets de roulement (17) est fixé sur le goujon enclenchable (15) par une agrafe (20) qui traverse un ajour (21 ) du boîtier de galets de roulement (17), et qui d'une part s'appuie contre le côté inférieur du boîtier de galets de roulement (17), et d'autre part entoure le goujon enclenchable (15).

13. Battant coulissant selon la revendication 12, caractérisé en ce que l'agrafe est réalisée en un matériau élastique, matière plastique par exemple.

14. Battant coulissant selon la revendication 12 ou 13, caractérisé en ce que le côté extérieur de l'agrafe (20) qui est éloigné du boîtier de galets de roulement (17) présente une section concave.

15. Battant coulissant selon la revendication 14, caractérisé en ce que la courbure concave de l'agrafe (20) correspond approximativement à la courbure des galets de roulement (18).

16. Battant coulissant selon la revendication 1 ou 10, caractérisé en ce que les galets de roulement (18) sont fixés dans des poches rectangulaires (24) du boîtier de galets de roulement (17).

17. Battant coulissant selon la revendication 16, caractérisé en ce que des plaques de montage trapézoïdales (25) sont prévues sur les faces latérales des galets de roulement (18), plaques dont la plus petite base respective, tournée vers l'intérieur du boîtier de galets de roulement (17), est légèrement plus petite que la largeur correspondente de la poche (24), tandis que la plus grande base, tournée vers l'extérieur, est légèrement plus grande que cette largeur.

18. Battant coulissant selon la revendication 17, caractérisé en ce que chaque plaque de montage (25) présente une fente (27) destinée à revevoir un axe (26) du galet de roulement (18).

19. Battant coulissant selon la revendication 18, caractérisé en ce que la fente (27) se rétrécit en direction de l'axe (26).

20. Battant coulissant selon la revendication 1, caractérisé en ce qu'un espace libre (12) est formé entre le côté frontal de la partie de connecteur (5) qui est tourné vers le montant de châssis vertical (1), et la paroi intérieure du montant de châssis (1).
